# FASCICULE DE BREVET EUROPEEN

(11) **EP 0 335 828 B1**
(45) Date de publication et mention de la délivrance du brevet: **19.11.1992**
(21) Numéro de dépôt: 89810042.5
(22) Date de dépôt: 18.01.1989
(51) Int. Cl.: A43C 11/14

(54) **Boucle de chaussure**
Schuhschnalle
Shoe buckle

(30) Priorité: 31.03.1988 CH 1235/88
(43) Date de publication de la demande: 04.10.1989
(73) Titulaire: LANGE INTERNATIONAL S.A., CH-1700 Fribourg (CH)
(72) Inventeur: Bidoia, Vincenzo, Castelfranco V. to (TV) (IT); Mogno, Orelio, Paese (TV) (IT)
(74) Mandataire: Meylan, Robert Maurice

(56) Documents cités:
- DE-A- 2 157 948
- DE-A- 3 132 042
- DE-U- 1 910 435
- FR-A- 2 507 445

## Description

La présente invention a pour objet une boucle de chaussure comprenant une base destinée à être fixée sur une partie de chaussure, un levier-tendeur à deux bras articulés sur cette base par l'extrémité de ses bras, un premier organe d'accrochage destiné à être accroché à un second organe d'accrochage fixé à une autre partie de la chaussure, des moyens de liaison, de longueur réglable, entre le premier organe d'accrochage et le levier-tendeur comprenant un support de premier organe d'accrochage muni d'une tige présentant une partie filetée engagée dans un corps taraudé monté rotativement sur un élément d'attache constitué d'une pièce de retenue articulée par un axe sur le levier-tendeur, ledit corps taraudé pouvant être entraîné manuellement en rotation pour modifier la longueur des moyens de liaison.

Une telle boucle est connue du document DE-A-2157948. L'élément d'attache est constitué d'une pièce en tôle étampée de manière à présenter une découpe rectangulaire, dans laquelle est monté un écrou, et deux bras parallèles articulés sur le levier-tendeur. L'écrou s'appuie contre une partie repliée de l'élément d'attache. Cette boucle présente un encombrement relativement important, l'écrou devant nécessairement être situé hors de l'espace du levier-tendeur. En outre, l'actionnement de l'écrou est peu commode, celui-ci ne pouvant être saisi entre le pouce et l'index lorsque la boucle est accrochée.

L'invention a pour but de réaliser une boucle réglable en position accrochée de construction très compacte et dans laquelle l'écrou retenant la tige peut être actionné plus commodément.

La boucle selon l'invention, telle que définie à la revendication 1, se caractérise par une construction très compacte facile à réaliser et à assembler.

Selon une forme préférée d'exécution, la partie filetée de la tige présente une fraisure sur une partie de sa longueur, fraisure dans laquelle est engagée une partie de la circonférence dudit axe, de manière à limiter la course de la tige dans l'élément d'attache. La coopération de l'axe et de la fraisure empêche en outre la tige filetée, et par conséquent le premier organe d'accrochage, de tourner. Un jeu entre l'axe et la fraisure autorise cependant un léger mouvement de rotation pour assurer l'alignement mutuel des deux organes d'accrochage. Le bouton rotatif est de préférence muni d'une gorge par laquelle il est retenu axialement dans l'élément d'attache par une goupille.

Le dessin annexé représente, à titre d'exemple, deux formes d'exécution de l'invention.

La figure 1 est une vue en perspective d'une première forme d'exécution de la boucle en position fermée.

La figure 2 en est une vue partielle, en coupe selon II-II de la figure 1.

La figure 3 est un vue partielle, en coupe longitudinale, d'une seconde forme d'exécution.

La boucle représentée aux figures 1 et 2 comprend un anneau 1 relié à un levier-tendeur 2 articulé sur une embase en forme d'étrier 3 fixée sur une partie 4 d'une chaussure, la noix venant s'accrocher dans l'un des crans d'une crémaillère d'accrochage 5 fixée par un rivet 6 sur une autre partie 7 de la chaussure. Le levier-tendeur 2 présente deux bras 8 et 9 par l'extrémité desquels il est articulé au moyen de deux axes 10 et 11 (figure 2) sur les deux ailes de la base 3. L'anneau 1 est fixé sur un support 12 et relié par une tige coudée 13 à un élément d'attache 14 lui-même articulé entre les bras 8 et 9 du levier-tendeur 2, en un point situé entre les axes 10 et 11 et l'extrémité 15 du levier-tendeur. Par les éléments décrits ci-dessus, la boucle représentée est analogue à la boucle décrite dans le brevet US 4 051 611. Elle comprend également un ressort en cor de chasse, dont on voit une extrémité coudée 16 à la figure 2, ayant tendance à maintenir le levier-tendeur 2 en position fermée.

L'embase 3 présente d'une part un trou 17 pour sa fixation au moyen d'un rivet à la chaussure (figure 2) et d'autre part, à son autre extrémité, deux dents 18 pour son accrochage sur une plaquette 19 elle-même fixée à la chaussure par un rivet à travers un trou 20.

L'élément d'attache 14 a la forme d'une boussole percée d'un trou circulaire axial 21. Ce trou est traversé par la tige 13 munie d'un filetage par lequel elle est vissée dans le trou taraudé 23 d'un bouton cylindrique 22. Ce bouton 22 présente un rétrécissement cylindrique 24 s'engageant dans un élargissement 25 du trou 21. L'épaulement 26 ainsi formé sur le bouton 22 s'appuie contre l'extrémité de l'élément d'attache 14. Le rétrécissement 24 du bouton 22 présente une gorge circulaire 27 dans laquelle s'engage une goupille 28 chassée dans l'élément d'attache 14, cette goupille 28 retenant axialement le bouton 22 sur l'élément d'attache 14 tout en lui permettant de tourner sur et dans cet élément d'attache.

La partie filetée de la tige 13 présente, sur une partie de sa longueur, une fraisure 29 parallèle à l'axe de la tige cette fraisure 29 est traversée transversalement par la moitié de la section d'un axe 30 qui est l'axe d'articulation de l'élément d'attache 14 aux bras 8 et 9 du levier-tendeur 2. La tige 13 est ainsi retenue dans l'élément d'attache 14 avec la possibilité de se déplacer axialement dans cet élément d'attache d'une distance égale à la longueur de la fraisure 29.

Comme ceci ressort du dessin, l'élément d'attache 14 est de préférence en matière synthétique.

On voit immédiatement qu'en tournant le bouton 22 on fait varier la distance entre l'anneau 1 et son axe d'articulation 30 sur le levier-tendeur, et par conséquent le serrage de la boucle.

L'anneau 1 pourrait bien entendu être remplacé par tout autre organe d'accrochage, par exemple une pièce à l'extrémité recourbée en forme de crochet ou une pièce munie de crans analogues à la pièce 5 coopérant avec un élément adéquat sur l'autre partie de la chaussure.

La seconde forme d'exécution représentée à la figure 3 présente de nombreux éléments communs avec la première forme d'exécution. Ces éléments communs n'ont soit pas été représentés, soit ils sont désignés par la même référence que dans les figures 1 et 2 avec un ′.

Cette exécution comprend un élément d'attache 31 articulé entre les joues de la base 3′ au moyen d'un axe 30′. L'élément d'attache 31 présente une creusure cylindrique 32 dans laquelle est engagé un écrou cylindrique 33 dans lequel vient se visser la tige filetée 13′. Cet écrou 33 est muni d'une collerette 34 qui vient s'appuyer contre l'extrémité de l'élément d'attache 31. Sur l'écrou 33 est fixé un capuchon 35 cannelé en matière synthétique constituant le bouton de réglage. L'écrou 33 est en outre muni d'une gorge annulaire 36 dans laquelle est engagée une partie de l'axe 30′. Le bouton de réglage est donc verrouillé par l'axe 30′.

## Revendications

1. Boucle de chaussure comprenant une base (3; 3′) destinée à être fixée sur une partie de chaussure, un levier-tendeur (2) à deux bras articulés sur cette base par les extrémités de ses bras, un premier organe d'accrochage (1) destiné à être accroché à un second organe d'accrochage (5) fixé à une autre partie de la chaussure, des moyens de liaison de longueur réglable entre le premier organe d'accrochage et le levier-tendeur comprenant un support (12) de premier moyen d'accrochage muni d'une tige (13; 13′) présentant une partie filetée engagée dans un corps taraudé (22; 33) monté rotativement sur un élément d'attache (14; 31) constitué d'une pièce de retenue articulée par un axe (30; 30′) sur le levier-tendeur, ledit corps taraudé pouvant être entrâiné manuellement en rotation pour modifier la longueur des moyens de liaison, caractérisée par le fait que l'élément d'attache (14; 31) est constitué d'une pièce articulée entre les bras du levier-tendeur et présentant un trou longitudinal cylindrique (21) la traversant de bout en bout et traversé par ladite tige (13; 13′), que le corps taraudé est constitué d'un bouton rotatif de réglage (22; 33, 35) prenant appui contre l'extrémité de l'élément d'attache opposée au premier moyen d'accrochage et que l'ensemble formé de la tige filetée (13; 13′) et du bouton rotatif de réglage (22; 33, 35) est maintenu dans l'élément d'attache (14; 31) par ledit axe (30; 30′).

2. Boucle selon la revendication 1, caractérisée par le fait que la partie filetée de la tige (13) présente une fraisure (29) dans laquelle est engagée une partie de la circonférence dudit axe (30) de manière à verrouiller axialement la tige et à limiter sa course dans l'élément d'attache.

3. Boucle selon la revendication 2, caractérisée par le fait que le bouton rotatif (22) présente un rétrécissement (24) par lequel il est engagé dans l'élément d'attache (14), ce rétrécissement étant muni d'une gorge périphérique extérieure (27) dans laquelle est engagée une goupille de retenue (28) chassée dans l'élément d'attache.

4. Boucle selon la revendication 1, caractérisée par le fait que le bouton rotatif de réglage (33, 35) présente une partie (34) en butée contre l'extrémité de l'élément d'attache (31) et une partie engagée dans l'élément d'attache, munie d'une gorge annulaire extérieure (36) en prise avec l'axe d'articulation (30′) de l'élément d'attache sur le levier-tendeur.

## Patentansprüche

1. Schuhschnalle mit einer Basis (3; 3′), die zur Befestigung auf einem Teil des Schuhes bestimmt ist, mit einem zwei Arme aufweisenden Spannhebel (2), der mit den Enden seiner Arme auf dieser Basis angelenkt ist, mit einem ersten Einhakorgan (1), das zum Einhaken an einem zweiten, an einem anderen Teil des Schuhes befestigten Einhakorgan (5) bestimmt ist, mit in ihrer Länge einstellbaren, einen Träger (12) für das erste Einhakmittel aufweisenden Verbindungsmitteln zwischen dem ersten Einhakorgan und dem Spannhebel, wobei dieser Träger mit einem Stift (13; 13′) versehen sind, der ein Gewindeteil hat, welcher in einen mit einem Innengewinde versehenen Körper (22; 33) eingreift, der drehbar auf einem Befestigungselement (14; 31) montiert ist, das aus einem mittels einer Achse (30; 30′) auf dem Spannhebel angelenkten Halteteil besteht, und wobei der erwähnte, ein Innengewinde aufweisende Körper von Hand in Drehung versetzt werden kann, um die Länge der Verbindungsmittel zu verändern, dadurch gekennzeichnet, dass das Befestigungselement (14; 31) aus einem zwischen den Armen des Spannhebels gelenkig befestigten Teil besteht, welcher ein zylindrisches Längsloch (21) aufweist, das den erwähnten Teil vom einen zum anderen Ende durchquert und welches von dem erwähnten Stift (13; 13′) durchragt wird, dass der mit Innengewinde versehene Körper aus einem drehbaren Einstellknopf (22; 33, 35) besteht, der sich auf das dem ersten Einhakmittel gegenüberliegende Ende des Befestigungselements abstützt, und dass die von dem Gewindestift (13; 13′) und dem drehbaren Einstellknopf (22; 33, 35) gebildete Anordnung in dem Befestigungselement (14; 31) durch die erwähnte Achse (30; 30′) gehalten wird.

2. Schnalle nach Anspruch 1, dadurch gekennzeichnet, dass der Gewindeteil des Stifts (13) eine Ausfräsung (29) aufweist, in welche ein Teil des Umfangs der erwähnten Achse (30) eingreift, derart, dass der Stift axial verriegelt und seine Verstellänge im Befestigungselement begrenzt wird.

3. Schnalle nach Anspruch 2, dadurch gekennzeichnet, dass der drehbare Knopf (22) eine Verengung (24) aufweist, mit welcher er in das Befestigungselement (14) eingreift und welche mit einer äusseren Umfangskehle (27) versehen ist, in die ein Haltestift (28) eingreift, der in das Befestigungselement eingetrieben ist.

4. Schnalle nach Anspruch 1, dadurch gekennzeichnet, dass der drehbare Einstellknopf (33, 35) einen Teil (34), welcher an das Ende des Befestigungselements (31) anstösst, und einen Teil aufweist, welcher in das Befestigungselement eingreift und mit einer äusseren ringförmigen Kehle (36) versehen ist, die sich in Eingriff mit der Gelenkachse (30′) des Befestigungselements auf dem Spannhebel befindet.

## Claims

1. A shoe buckle comprising a base (3; 3′) intended to be fixed onto a shoe part, a tensioning lever (2) with two arms hinged on this base by the ends of its arms, a first hooking member (1) intended to be hooked onto a second hooking member (5) fixed to another part of the shoe, connecting means with an adjustable length between the first hooking member and the tensioning lever comprising a support for the first hooking means (12) provided with a rod (13; 13′) having a threaded part engaged inside a threaded body (22; 33) mounted rotatably on an attachment element (14; 31) consisting of a retaining piece articulated by means of a pin (30; 30′) on the tensioning lever, said threaded body being capable of being rotated manually in order to modify the length of the connecting means, characterized by the fact that the attachment element (14; 31) consists of a piece hinged between the arms of the tensioning lever (2) and having a cylindrical longitudinal hole (21) which passes through it from end to end and through which the said rod (13; 13′) passes and that the threaded body consists of a rotating adjustment button (22; 33, 35) bearing against the end of the attachment element opposite to the first hooking means, and that the assembly formed by the threaded rod (13; 13′) and the rotating adjustment button (22; 33, 35) is maintained inside the attachment element (14; 31) by the said pin (30; 30′).

2. A buckle as claimed in claim 1, characterized by the fact that the threaded part of the rod (13) has a milled portion (29) inside which a part of the circumference of the said pin (30) is engaged so as to lock the rod axially and limit its travel inside the attachment element.

3. A buckle as claimed in claim 2, characterized by the fact that the rotating button (22) has a constriction (24) by means of which it is engaged inside the attachment element (14), this constriction being provided with an external peripheral groove (27) inside which there is engaged a retaining pin (28) driven into the attachment element.

4. A buckle as claimed in claim 1, characterized by the fact that the rotating adjustment button (33, 35) has a part (34) bearing against the end of the attachment element (31) and a part engaged inside the attachment element, provided with an external annular groove (36) in contact with the pin (30′) hinging the attachment element on the tensioning lever.
